# EUROPÄISCHE PATENTSCHRIFT

(11) **EP 2 424 045 B1**
(45) Veröffentlichungstag und Bekanntmachung des Hinweises auf die Patenterteilung: **18.05.2016**
(21) Anmeldenummer: 11005495.4
(22) Anmeldetag: 06.07.2011
(51) Int. Cl.: H01R 4/44, H01R 4/34

(54) **Installationsschaltgerät mit einer Anschlussklemmenanordnung**
Installation device with a connection clamp assembly
Commutateur d'installation doté d'un dispositif de borne de connexion

(30) Priorität: 24.08.2010 DE 102010035250; 12.04.2011 DE 102011016753
(43) Veröffentlichungstag der Anmeldung: 29.02.2012
(73) Patentinhaber: ABB AG, 68309 Mannheim (DE)
(72) Erfinder: Majewski, Joachim, 69221 Dossenheim (DE)

(56) Entgegenhaltungen:
- EP-A1- 0 681 342
- EP-A2- 2 028 721
- DE-B- 1 094 333
- DE-C- 380 049
- DE-C- 919 054
- DE-U1- 7 827 465
- NL-A- 7 016 352
- US-A- 4 090 762
- US-A- 4 136 924
- US-A- 4 604 888

## Beschreibung

Die Erfindung betrifft ein Installationsschaltgerät mit einem Isolierstoffgehäuse und mit einer Anschlussklemmenanordnung zum Anklemmen eines Anschlussleiters, wobei die Anschlussklemmenanordnung einen Anschlussleiter mit einem ringförmigen Klemmenschuh und eine im Geräteinneren gelagerte Anschlussplatte und ein Gewindeelement und eine Klemmschraube, welche einen Schraubenkopf und einen Schraubenschaft aufweist, wobei der Schraubenschaft beim Anklemmen des Anschlussleiters den ringförmigen Klemmenschuh durchdringt und mit dem Gewindeelement im Gewindeeingriff steht, und einen Klemmenaufnahmeraum mit einer Einführöffnung für den Anschlussleiter und mit einer Zugangsöffnung zum Schraubenkopf zu dessen Betätigung.

Bei gattungsgemäßen Installationsschaltgeräten handelt es sich beispielsweise um Leitungsschutzschalter, Motorschutzschalter oder Fehlerstromschutzschalter, deren Anschlussklemmenanordnung speziell dazu ausgebildet ist, um einen Anschlussleiter mit einem sogenannten ringförmigen Klemmschuh, insbesondere mit einem Klemmschuh mit einem geschlossenen Ring, anzuschließen. In dem ringförmigen Klemmschuh befindet sich also ein Loch, durch das hindurch beim Festklemmen die Klemmschraube geführt wird..

Die DE 78 27 465 U1 zeigt einen Schraubenanschlusskontakt, der aus einem starren Kontaktstück besteht, das über eine Steckzunge befestigt werden kann. Weiter hat der Schraubenanschlusskontakt eine Klemmschraube und eine Klemmplatte. Die Aderendstücke von anzuklemmenden Leitern werden zwischen dem Kontaktstück und der Klemmplatte festgeklemmt. Das Gewinde für die Klemmschraube befindet sich in der Klemmplatte.

Die DE 10 2007 039 709 A1 zeigt ein gattungsgemäßes Installationsschaltgerät, bei dem das Gewindeelement, mit dem der Schraubenschaft in Eingriff steht, als Gewindebohrung in der Anschlussplatte ausgeführt ist. Die Klemmschraube wird dort direkt mit der Anschlussplatte verschraubt. Dabei muss die Anschlussplatte entsprechend dick und stabil ausgeführt sein, damit sie auch ein größeres Anzugsmoment beim Festdrehen der Klemmschraube aufnehmen kann, ohne sich zu verziehen beziehungsweise ohne dass das Gewinde ausbricht. Dies erfordert höhere Materialkosten und eine aufwändigere Fertigung.

In der DE 695 16 034 T2 ist ein gattungsgemäßes Installationsschaltgerät gezeigt, bei dem das Gewindeelement als eine Mutter ausgebildet ist, die in einer Mutteraufnahmeaussparung in dem Gehäuse gehalten ist. Hier erfolgt also die Verschraubung der Klemmschraube mit einem zusätzlichen Teil, einer Mutter, und nicht direkt mit der Anschlussplatte. Doch bringt dabei beim Festziehen der Klemmschraube die Mutter die gesamte Kraft auf die Gehäuseteile auf, in denen die Mutter arretierend gelagert ist. Es kann dabei zu einer übergroßen Gehäusebelastung und zum Verzug bis zum Ausbrechen von Gehäuseteilen kommen. EP 068 1342 zeigt ein Installationsschaltgerät nach dem Oberbegriff von Anspruch 1. Es ist daher die Aufgabe der vorliegenden Erfindung, ein gattungsgemäßes istallationsschaltgerät so weiterzuentwickeln, dass bei einfacher und fertigungsfreundlicher Gestaltung der Anschlussplatte beim Anziehen der Klemmschraube zum Zwecke des Anschlusses eines Anschlussleiters mit ringförmigem Klemmenschuh eine Belastung des Gehäuses vermieden ist.

Die Aufgabe wird gelöst durch ein gattungsgemäßes Installationsschaltgerät mit den kennzeichnenden Merkmalen des Anspruchs 1.

Erfindungsgemäß also hat die Anschlussplatte einen Halteabschnitt, der das Gewindeelement arretiert. Das Gewindeelement ist erfindungsgemäß als separates Teil, unabhängig von der Anschlussplatte ausgeführt, beispielsweise als Mutter. Die Anschlussplatte selbst hat kein Gewinde für die Klemmschraube, sondern nur ein Durchsteckloch, durch das hindurch der Schraubenschaft der Klemmschraube gesteckt werden kann, um ihn dann mit dem Gewindeelement zu verschrauben. Das Gewindeelement wird durch den Halteabschnitt an der Anschlussplatte in seiner Position gehalten. Das Anzugsmoment der Klemmschraube wird also über das Halteteil von der Anschlussplatte aufgenommen, die Gehäuseteile des Installationsschaltgerätes werden nicht belastet. Der Halteabschnitt kann so gestaltet werden, dass er die Anzugskraft der Klemmschraube möglichst breit auf den Querschnitt der Anschlussplatte verteilt, so dass lokale Kraftspitzen vermieden und damit die Gefahr eines Verzuges der Anschlussplatte verringert ist. Da die Anschlussplatte selbst ohne eigenes Gewinde ausgeführt ist, kann sie aus einem hochwertigen Metall mit hoher Stromleitfähigkeit, bei -

spielsweise Kupfer, aber geringer Materialstärke hergestellt sein, was wegen des dadurch verringerten Materialbedarfs zu verringerten Kosten führt, wobei wegen des getrennt ausgeführten Gewindeelements dennoch ein hohes Anzugsmoment der Klemmschraube möglich ist.

Gemäß einer vorteilhaften Ausgestaltung der Erfindung weist der Klemmenaufnahmeraum eine erste Aussparung mit Begrenzungswänden für die Aufnahme des Gewindeelementes auf. Dies erleichtert das Einsetzen des Gewindeelements und ermöglicht es, dass das Gewindeelement unabhängig von dem Anschlussleiter und schon vor dem Zuführen des Anschlussleiters eingesetzt und in dem Klemmenaufnahmeraum gehalten werden kann.

Gemäß einer vorteilhaften Ausgestaltung der Erfindung weist die Begrenzungswand der ersten Aussparung eine Freimachung zu dem Gewindeelement hin auf, so dass das Gewindeelement in der Aussparung drehbeweglich aufgenommen ist, wobei der Drehwinkel durch das arretierende Anliegen an dem Halteabschnitt der Anschlussplatte begrenzt ist. Durch die spezielle Gehäusekontur der Freimachung wird verhindert, dass das Gewindeelement die gesamte Kraft beim Festschrauben der Klemmschraube auf die Gehäuseteile aufbringt, da das Gewindeelement selbst immer von dem metallenen Halteabschnitt an der Anschlussplatte und nicht von einem Gehäuseteil arretiert wird und somit ein größeres Anzugsmoment ohne eine übermäßige Gehäusebelastung erreicht werden kann.

Gemäß einer vorteilhaften Ausgestaltung der Erfindung ist der oder die Halteabschnitte ein L-förmig oder U-förmig an dem freien Ende der Anschlussplatte angeformter Steg.

Gemäß einer vorteilhaften Ausgestaltung der Erfindung ist der Halteabschnitt ein an die Anschlussplatte angeformter Endabschnitt mit einer zweiten Aussparung zur arretierenden Aufnahme des Gewindeelements ist.

Gemäß einer vorteilhaften Ausgestaltung der Erfindung ist das Gewindeelement eine Mutter mit Innengewinde, insbesondere eine Vierkantmutter.

Weitere vorteilhafte Ausgestaltungen und Verbesserungen der Erfindung und weitere Vorteile sind den Unteransprüchen zu entnehmen.

Anhand der Zeichnungen, in denen zwei Ausführungsbeispiele der Erfindung dargestellt sind, sollen die Erfindung sowie weitere vorteilhafte Ausgestaltungen und Verbesserungen der Erfindung näher erläutert und beschrieben werden.

Es zeigen:
- Figur 1: eine erste Ausführungsform der Erfindung in schematischer Darstellung,
- Figur 2: eine Detailansicht des Klemmenaufnahmeraums der Ausführungsform nach Figur 1,
- Figur 3: eine Detailansicht des Klemmenaufnahmeraums einer zweiten Ausführungsform der Erfindung gemäß Fig. 5,
- Figur 4: eine Detailansicht von unten in Pfeilrichtung A auf die Mutter mit der darin eingeschraubten Klemmschraube gemäß der Ausführungsform nach Fig. 2, sowie
- Figur 5: eine zweite Ausführungsform der Erfindung in schematischer Darstellung.

Die Figur 1 zeigt schematisch und als Teilschnitt ein Installationsschaltgerät 1, welches ein Isolierstoffgehäuse 2 aufweist. Die Figur 2 zeigt eine Detailansicht des Klemmenaufnahmeraums der Ausführungsform nach Figur 1. Das Installationsschaltgerät 1 ist beispielsweise ein Leitungsschutzschalter. Dessen Isolierstoffgehäuse umfasst eine vordere und hintere Frontseite 3,4, eine vordere und hintere Schmalseite 5,6 und eine Befestigungsseite 7. An der Befestigungsseite 7 ist eine feste Nase 8 angebracht, welche mit einer weiteren, nicht dargestellten, im Allgemeinen beweglichen Nase beim Festklemmen des Leitungsschutzschalters 1 auf einer Tragschiene zusammenwirkt.

Im Bereich der hinteren Schmalseite 6 ist im Gehäuse 2 ein Klemmenaufnahmeraum 10 vorgesehen, in dem eine Anschlussklemmenanordnung 11 untergebracht ist. Der Klemmenaufnahmeraum 10 ist an der hinteren Schmalseite 6 durch eine Einführöffnung 27 für einen Anschlussleiter 12 und an der hinteren Frontseite 4 durch eine Zugangsöffnung 28 für ein Betätigungswerkzeug, beispielsweise einen Schraubendreher 22, zugänglich.

Mit der Anschlussklemmenanordnung 11 wird der Anschlussleiter 12, der einen ringförmigen Klemmschuh 14 mit einer zentralen Öffnung 13 trägt, durch eine Klemmschraube 15 an einer Anschlussplatte 16 festgeschraubt.

Die Klemmschraube 15 weist einen in Form eines längserstreckten Zylinders ausgebildeten Schraubenkopf 17 und einen Schaft 18 auf. Der Schaft 18 trägt ein Außengewinde 19. An der freien Stirnfläche des Schraubenkopfes 17 ist ein Schlitz 21 zur Aufnahme des Betätigungswerkzeuges, beispielsweise eines Schraubendrehers 22, vorgesehen.

Die Anschlussplatte 16 trägt ein Loch 23. Sie ist in etwa parallel zur hinteren Frontseite 4 ausgerichtet. Die Anschlussplatte 16 ist an eine Ableitschiene 37 angeformt, an die weitere, ins Innere des Installationsschaltgerätes 1 abgehende Stromleiter anschließbar sind. Diese sind hier allerdings nicht dargestellt, ebenso wenig wie alle anderen zum Betrieb eines Installationsschaltgerätes erforderlichen weiteren Komponenten und Baugruppen, wie beispielsweise ein thermischer und elektromagnetischer Auslöser, ein Schaltwerk, ein Schalthebel mit einer Kontaktstelle, eine Lichtbogenlöschanordnung etc.

Die Ableitschiene 37 und die Anschlussplatte 16 sind durch stegartige Gehäusevorsprünge 32 ortsfest im Gehäuse 2 des Installationsschaltgerätes 1 gelagert.

Die Klemmschraube 15 ist in einem in etwa zylinderartigen Führungskanal 24 in dem Klemmenaufnahmeraum 10 geführt. Der Führungskanal 24 verläuft etwa parallel zu der hinteren Schmalseite 6, so dass die Klemmschraube 15 durch ihn senkrecht auf das Loch 23 in der Anschlussplatte 16 hin geführt ist.

In der Figur 1 ist die Klemmschraube 15 in einer Aufsetzstellung gezeigt, das heißt, das freie Ende des Schraubenschaftes 18 befindet sich gerade auf der Höhe des Lochs 23. In dieser Stellung kann der ringförmige Klemmschuh 14 nicht in den Klemmenaufnahmeraum 10 eingeführt werden, da er von dem Schraubenschaft 18 blockiert würde. Vor dem Einführen des Klemmschuhs muss die Klemmschraube 15 so weit in Richtung des Pfeils P nach oben hin von der Anschlussplatte 16 abgehoben werden, dass ein mindestens der Dicke des Klemmschuhs 14 entsprechender Raum zwischen dem freien Ende des Schaftes 18 und der Anschlussplatte 16 eröffnet wird, so dass dann der Klemmschuh 14 durch die Einführöffnung 27 eingeschoben werden kann, bis seine Öffnung 13 genau über dem Loch 23 zu liegen kommt.

Der Ableitschiene 37 kommt hier noch als zweite Funktion die des Einführstops für den Klemmschuh 14 zu, wodurch ein zu weites Einführen des Klemmschuhs vermieden und damit die Montage des Anschlussleiters 12 weiter erleichtert wird.

Der Schraubenkopf 17 trägt in seinem oberen Teil ein Außengewinde 38. An der Innenwand des Führungskanals 24 ist ein Innengewinde 39 oder eine Gehäusekontur, also ein Teilgewinde, mit Gewindefunktion eingebracht. Dieses setzt in dem unteren Teil des Führungskanals 24 an, siehe Fig. 2. Wenn die Klemmschraube 15 von oben her kommend in Richtung auf das Loch 23 in der Anschlussplatte 16 zu bewegt wird, so gleitet sie zunächst im oberen Abschnitt des Führungskanals 24 an dessen Innenwand entlang, und im unteren Teil greift sie bei Drehung mit ihrem Außengewinde in das Innengewinde 39 ein. Die weitere Bewegung der Klemmschraube 15 kann dann nur noch durch Drehen und entsprechende Schraubführung in dem Innengewinde 39 erfolgen. Dadurch ist eine zentrierte Führung der Klemmschraube auf das Loch 23 hin gewährleistet.

Ein Verlieren der Klemmschraube 15 nach dem Herausdrehen aus dem Innengewinde 39 ist durch einen Hinterschnitt 40 in dem Führungskanal 24 vermieden. Der Hinterschnitt 40 kann als eine ringförmige Wulst oder eine Querschnittsverengung des Führungskanals 24 nach oben hin ausgebildet sein. Die durch den Hinterschnitt 40 verringerte Querschnittsfläche des Führungskanals 24, ist noch immer so groß, dass ein Schraubendreher 22 sich durchführen lässt, um die Klemmschraube 15 zu betätigen, aber er ist kleiner als der Querschnitt des Schraubenkopfes, so dass dieser gewissermaßen unverlierbar in dem Führungskanal 24 gefangen ist. Wenn sich die Klemmschraube 15 nach dem Herausdrehen aus dem Innengewinde 39 nach oben in den Führungskanal 24 geschoben hat, ist die offene Stellung der Schraube erreicht. In dieser Stellung hat die Klemmschraube 25 keinen Gewindeeingriff und kann bei Drehen der Schraube keinen zerstörenden Druck auf das Gehäuse ausüben und stellt automatisch die Montagstellung des Anschlussleiters sicher.

Auf der der Klemmschraube 15 gegenüberliegenden Seite der Anschlussplatte 16 befindet sich ein Gewindeelement 50, hier in Form einer Vierkantmutter, mit einem Gewindeloch und einem Innengewinde.

Bei weiterem Drehen der Klemmschraube 15 wird durch eine zentrierte Führung die Schraube durch das Loch 23 geführt und der Gewindeeingriff zwischen dem Außengewinde 19 am Schaft 18 und dem Innengewinde des Gewindeelements 50 automatisch erreicht. Durch diesen Gewindeeingriff wird die Klemmschraube 15 bei weiterer Drehung weiter in das Gewindeelement 50 hineingezogen, so lange bis der Klemmschuh 14 zwischen dem Schraubenkopf 17 und der Anschlussplatte 16 festgeklemmt ist. Auf diese Weise ist eine feste Schraubverbindung mit einem guten Flächenkontakt herstellbar.

Der Klemmenaufnahmeraum 10 weist eine erste Aussparung 52 mit Begrenzungswänden 55 für die Aufnahme des Gewindeelementes 50 auf. Dies erleichtert das Einsetzen des Gewindeelements 50 und ermöglicht es, dass das Gewindeelement 50 unabhängig von dem Anschlussleiter und schon vor dem Zuführen des Anschlussleiters eingesetzt und in dem Klemmenaufnahmeraum gehalten werden kann. Doch das Gewindeelement 50 wird dabei nicht von den Begrenzungswänden 55 der ersten Aussparung 52 arretierend festgehalten, wenn die Klemmschraube 15 eingeschraubt wird und ein Anzugsmoment auf das Gewindeelement 50 entsteht, wodurch sich das Gewindeelement 50 in der ersten Aussparung 52 verdrehen will.

Um das Gewindeelement 50 arretierend zu halten, hat die Anschlussplatte 16 an ihrem freien Ende einen L-förmig angeformten Steg 51, der als Halteabschnitt 51 zum Arretieren des Gewindeelementes, also der Vierkantmutter 50 dient. Das Gewindeelement 50 wird durch den Halteabschnitt 51 an der Anschlussplatte 16 in seiner Position gehalten. Das Anzugsmoment der Klemmschraube 15 wird also über das Halteteil 51 von der Anschlussplatte 16 aufgenommen, die Gehäuseteile des Installationsschaltgerätes werden nicht belastet.

Figur 4 zeigt, dass die Begrenzungswand 55 der ersten Aussparung 52 eine Freimachung 53 zu dem Gewindeelement 50 hin aufweist, so dass das Gewindeelement 50 in der ersten Aussparung 52 drehbeweglich aufgenommen ist, wobei der Drehwinkel durch das arretierende Anliegen an dem Halteabschnitt 51 der Anschlussplatte 16 begrenzt ist. Die Begrenzungswand 55 ist in ihrem Querschnitt in etwa wie ein Dach mit schrägen Dachflächen ausgebildet. Die Vierkantmutter 50 kann sich um die Spitze des Daches in die zwischen den schrägen Dachflächen und den Seitenwänden der Vierkantmutter gebildeten Freimachungen 53 hineindrehen. Bevor jedoch die Seitenwand der Vierkantmutter 50 an einer der schrägen Dachflächen zum Anliegen kommt, wird die weitere Drehung der Vierkantmutter 50 durch Anlage an dem Halteabschnitt 51 blockiert. Es verbleibt somit immer eine Freimachung 53 zwischen der Seitenwand der Vierkantmutter 50 und den Begrenzungswänden 55 der ersten Aussparung 52. Die Anzugskraft beziehungsweise des Anzugsmoment, das über die Vierkantmutter von der Klemmschraube 18 weitergegeben wird, wirkt nicht auf die Begrenzungswände 55, sondern auf den Halteabschnitt 51 und damit auf die Anschlussplatte 16. Durch die spezielle Gehäusekontur der Freimachung 53 wird verhindert, dass das Gewindeelement 50 die gesamte Kraft beim Festschrauben der Klemmschraube 18 auf die Gehäuseteile 55 aufbringt, da das Gewindeelement 50 selbst immer von dem metallenen Halteabschnitt 51 an der Anschlussplatte 16 und nicht von einem Gehäuseteil arretiert wird und somit ein größeres Anzugsmoment ohne eine übermäßige Gehäusebelastung erreicht werden kann.

In der Ausführungsform gemäß den Figuren 5 und 3 ist der Halteabschnitt 51' ein an die Anschlussplatte 16 angeformter Endabschnitt 56 mit einer zweiten Aussparung 54 zur arretierenden Aufnahme des Gewindeelements. Der Endabschnitt 56 hat in etwa eine U-Form, und die Vierkantmutter 50 ist zwischen den beiden Längsschenkeln der U-Form arretierend gehalten.

Da die Anschlussplatte mit dem U - förmigen Endabschnitt oder dem L-förmigen Steg bei Verwendung eines kostengünstigen Gewindeelements, beispielsweise einer kostengünstigen Vierkantmutter 50, ohne eigenes Gewinde ausgeführt werden kann, ist eine geringe Materialstärke (Kosteneinsparung) eines hochwertigen Metalls (z.B. Kupfer) bei guter Stromleitfähigkeit und Anzugsmoment der Klemmschraube 15 möglich.

Das Gewindeelement 50 hat gegenüber dem Halteabschnitt 51, 5' ein leichtes Spiel, und kann durch das Spiel des Gewindeelements in der U- oder L-Form einfacher eingeschraubt werden und bleibt auch durch toleranzbedingten axialem Versatz der Klemmschraube 15 und dem Gewindeloch in dem Gewindeelement 50 leicht zu bedienen.

Ein weiterer Vorteil durch die U oder L-Form des Halteabschnitts 51, 51' der Anschlussplatte 16 besteht darin, dass keine Querschnittsverringerung des Metalls (z.B. Arretierungslöcher oder Fixierlaschen für das Festhalten des Gewindeelements) notwendig werden. Dies wirkt sich positiv auf Anzugsmomente und die Stromleitfähigkeit aus.

Die gesamte Klemmenanordnung 11 kann bei einer rationellen Fertigung auch kostengünstig und einfach vor dem Einbau ins Gerät vormontiert werden.

Die Anschlussplatte 16 ist so im Gehäuse angeordnet, dass der Halteabschnitt 51, 51' in der Nähe der hinteren Schmalseite 6 zu liegen kommt und durch eine Testöffnung 36 von außen zur Kontaktierung zu Test- oder Kalibrierzwecken mittels einer Prüfspitze zugänglich ist.

Die vorliegende Erfindung umfasst dabei auch beliebige Kombinationen bevorzugter Ausführungsformen sowie einzelner Ausgestaltungsmerkmale oder Weiterbildungen, sofern diese sich nicht gegenseitig ausschließen.

**Bezugszeichenliste**

| | | | |
|---|---|---|---|
| 1 | Installationsschaltgerät | 36 | Testöffnung |
| 2 | Isolierstoffgehäuse | 37 | Ableitschiene |
| 3 | Vordere Frontseite | 38 | Außengewinde am Schraubenkopf |
| 4 | Hintere Frontseite | 39 | Innengewinde im Führungskanal |
| 5 | Vordere Schmalseite | 40 | Hinterschnitt |
| 6 | Hintere Schmalseite | 50 | Gewindeelement |
| 7 | Befestigungsseite | 51, 51' | Halteabschnitt |
| 8 | Feste Nase | 52 | Erste Aussparung |
| 10 | Klemmenaufnahmeraum | 53 | Freimachunq |
| 11 | Anschlussklemmenanordnung | 54 | Zweite Aussparung |
| 12 | Anschlussleiste | 55 | Begrenzungswand |
| 13 | Öffnung im Klemmschuh | 56 | Endabschnitt |
| 14 | Ringförmiger Klemmschuh | | |
| 15 | Klemmschraube | | |
| 16 | Anschlussplatte | | |
| 17 | Schraubenkopf | | |
| 18 | Schaft | | |
| 19 | Außengewinde am Schaft | | |
| 20 | Stirnfläche des Schraubenkopfes | | |
| 21 | Schlitz | | |
| 22 | Schraubendreher | | |
| 23 | Loch in der Anschlussplatte | | |
| 24 | Führungskanal in dem Klemmenaufnahmeraum | | |
| 27 | Einführöffnung | | |
| 28 | Zugangsöffnung | | |
| 32 | Stegartige Vorsprünge | | |

## Patentansprüche

1. Installationsschaltgerät (1) mit einem Isolierstoffgehäuse (2) und mit einer Anschlussklemmenanordnung (11) zum Anklemmen eines Anschlussleiters, wobei die Anschlussklemmenanordnung aufweist:
- einen Anschlussleiter (12) mit einem ringförmigen Klemmenschuh (14) und
- eine im Geräteinneren gelagerte Anschlussplatte (16) und
- ein Gewindeelement (50) und
- eine Klemmschraube (15), welche einen Schraubenkopf (17) und einen Schraubenschaft (18) aufweist, wobei der Schraubenschaft (18) beim Anklemmen des Anschlussleiters (12) den ringförmigen Klemmenschuh (14) durchdringt und mit dem Gewindeelement (50) im Gewindeeingriff steht, und wobei die Anschlußklemmenanordnung beinhaltet
- einen Klemmenaufnahmeraum (10) mit einer Einführöffnung (27) für den Anschlussleiter und mit einer Zugangsöffnung (28) zum Schraubenköpf (17) zu dessen Betätigung
beinhaltet, **dadurch gekennzeichnet, dass** die Anschlussplatte (16) einen Halteabschnitt (51) hat, der das Gewindeelement arretiert, wobei über den Halteabschnitt das Anzugsmoment der Klemmschraube von der Anschlussplatte aufnehmbar ist.

2. Installationsschaltgerät nach Anspruch 1, **dadurch gekennzeichnet, dass** der Klemmenaufnahmeraum (10) eine erste Aussparung (52) für die Aufnahme des Gewindeelementes (50) aufweist.

3. Installationsschaltgerät nach Anspruch 2, **dadurch gekennzeichnet, dass** die Begrenzungswand der ersten Aussparung (52) eine Freimachung (53) zu dem Gewindeelement (50) hin aufweist, so dass das Gewindeelement (50) in der Aussparung (52) drehbeweglich aufgenommen ist, wobei der Drehwinkel durch das arretierende Anliegen an dem Halteabschnitt (51) der Anschlussplatte (16) begrenzt ist.

4. Installationsschaltgerät nach Anspruch 3, **dadurch gekennzeichnet, dass** der Halteabschnitt (51) ein L-förmig an dem freien Ende der Anschlussplatte (16) angeformter Steg ist.

5. Installationsschaltgerät nach Anspruch 3, **dadurch gekennzeichnet, dass** der Halteabschnitt (51') ein an die Anschlussplatte (16) angeformter Endabschnitt mit einer zweiten Aussparung (54) zur arretierenden Aufnahme des Gewindeelements (50) ist.

6. Installationsschaltgerät nach Anspruch 1, **dadurch gekennzeichnet, dass** das Gewindeelement (50) eine Mutter mit Innengewinde, insbesondere eine Vierkantmutter, ist.

7. Installationsschaltgerät nach einem der vorigen Ansprüche, **dadurch gekennzeichnet, dass** der Schraubenkopf (17) ein Außengewinde (38) und die Innenwand des Führungskanals (24) in dem der Anschlussplatte (16) zuweisenden Abschnitt ein Innengewinde (39) oder eine Gehäusekontur mit Gewindefunktion trägt, so dass im Eingriff mit dem Innengewinde (39) eine zentrierte Führung der Klemmschraube (15) auf die Anschlussplatte (16) hin gewährleistet ist.

8. Installationsschaltgerät nach einem der vorigen Ansprüche, **dadurch gekennzeichnet, dass** in dem Führungskanal (24) ein Hinterschnitt (40) vorhanden ist, derart, dass der Führungskanal (24) zwischen dem Hinterschnitt (40) und der Zugangsöffnung (28) einen kleineren Durchmesser hat als der Schraubenkopf (17), so dass ein Herausfallen der Klemmschraube(15) aus dem Führungskanal (24) vermieden ist und zudem dadurch die Montagestellung des Anschlussleiters dargestellt ist.

## Claims

1. Service switching device (1) with an insulating housing (2) and with a connection terminal arrangement (11) for the terminal connection of a connecting conductor, wherein the connection terminal arrangement has:
- a connecting conductor (12) with an annular terminal lug (14) and
- a connecting plate (16) mounted in the device interior and
- a thread element (50) and
- a clamping screw (15), which has a screw head (17) and a screw shaft (18), the screw shaft (18) passing through the annular terminal lug (14) and being in threaded engagement with the thread element (50) during the terminal connection of the connecting conductor (12), and the connection terminal arrangement containing
- a terminal accommodating area (10) with an insertion opening (27) for the connecting conductor and with an access opening (28) for the screw head (17) for actuation thereof,
**characterized in that** the connecting plate (16) has a holding section (51) which locks the thread element, wherein, via the holding section, the tightening torque of the clamping screw can be absorbed by the connecting plate.

2. Service switching device according to Claim 1, **characterized in that** the terminal accommodating area (10) has a first cutout (52) for accommodating the thread element (50).

3. Service switching device according to Claim 2, **characterized in that** the boundary wall of the first cutout (52) has a recess (53) towards the thread element (50), with the result that the thread element (50) is accommodated in the cutout (52) in rotationally movable fashion, the rotary angle being limited by the thread element bearing in locking fashion against the holding section (51) of the connecting plate (16) .

4. Service switching device according to Claim 3, **characterized in that** the holding section (51) is a web which is formed integrally in the form of an L at the free end of the connecting plate (16).

5. Service switching device according to Claim 3, **characterized in that** the holding section (51') is an end section, which is integrally formed on the connecting plate (16), with a second cutout (54) for accommodating the thread element (50) in locking fashion.

6. Service switching device according to Claim 1, **characterized in that** the thread element (50) is a nut with an internal thread, in particular a square nut.

7. Service switching device according to one of the preceding claims, **characterized in that** the screw head (17) bears an external thread (38), and the inner wall of the guide channel (24) in the section pointing towards the connecting plate (16) bears an internal thread (39) or a housing contour with a thread function, with the result that, in engagement with the internal thread (39), a centred guidance of the clamping screw (15) towards the connecting plate (16) is ensured.

8. Service switching device according to one of the preceding claims, **characterized in that** an undercut (40) is provided in the guide channel (24) such that the guide channel (24) has a smaller diameter than the screw head (17) between the undercut (40) and the access opening (28), with the result that the clamping screw (15) is prevented from falling out of the guide channel (24) and, in addition, the fitted position of the connecting conductor is thus provided.

## Revendications

1. Appareil de commutation d'installation (1) comportant un boîtier en matériau isolant (2) et un système de cosses de connexion (11) pour raccorder un conducteur de connexion, dans lequel le système de cosses de connexion comprend :
- un conducteur de connexion (12) muni d'un patin de serrage annulaire (14) et
- une plaque de connexion (16) montée à l'intérieur de l'appareil et
- un élément fileté (50) et
- une vis de serrage (15) qui comprend une tête de vis (17) et une tige de vis (18), dans lequel la tige de vis (18) passe à travers le patin de serrage annulaire (14) lors du raccordement du conducteur de connexion (12) et est en prise par filetage avec l'élément fileté (50), et dans lequel le système de cosses de connexion contient
- un espace de réception de cosses (10) muni d'une ouverture d'insertion (27) destinée au conducteur de connexion et d'une ouverture d'accès (28) destinée à la tête de vis (17) pour son actionnement,
**caractérisé en ce que** la plaque de connexion (16) comporte une section de maintien (51) qui bloque l'élément fileté, dans lequel le couple de la vis de serrage peut être reçu par la plaque de connexion par l'intermédiaire de la section de maintien.

2. Appareil de commutation d'installation selon la revendication 1, **caractérisé en ce que** l'espace de réception de cosse (10) comporte un premier évidement (52) destiné à la réception de l'élément fileté (50).

3. Appareil de commutation d'installation selon la revendication 2, **caractérisé en ce que** la paroi de délimitation du premier évidement (52) comprend un dégagement (53) vers l'élément fileté (50) de manière à ce que l'élément fileté (50) soit reçu de manière mobile en rotation dans 1'évidement (52), dans lequel l'angle de rotation est délimité par l'application bloquante de la plaque de connexion (16) sur la section de maintien (51).

4. Appareil de commutation d'installation selon la revendication 3, **caractérisé en ce que** la section de maintien (51) est une barre en forme de L réalisée sur l'extrémité libre de la plaque de connexion (16).

5. Appareil de commutation d'installation selon la revendication 3, **caractérisé en ce que** la section de maintien (51') est une section d'extrémité formée sur la plaque de connexion (16), munie d'un deuxième évidement (54) destiné à bloquer la réception de l'élément fileté (50).

6. Appareil de commutation d'installation selon la revendication 1, **caractérisé en ce que** l'élément fileté (50) est un écrou muni d'un filet intérieur, notamment un écrou carré.

7. Appareil de commutation d'installation selon l'une quelconque des revendications précédentes, **caractérisé en ce que** la tête de vis (17) présente un filet extérieur (38) et **en ce que** la paroi intérieure du canal de guidage (24), dans la section tournée vers la plaque de connexion (16), présente un filet intérieur (39) ou un contour de boîtier ayant une fonction de filetage, de manière à assurer un guidage centré de la vis de serrage (15) sur la plaque de connexion (16) lors de la mise en prise avec le filet intérieur (39).

8. Appareil de commutation d'installation selon l'une quelconque des revendications précédentes, **caractérisé en ce qu'**une section arrière (40) est prévue dans le canal de guidage (24) de manière à ce que le canal de guidage (24) présente, entre la section arrière (40) et l'ouverture d'accès (28), un diamètre inférieur à celui de la tête de vis (17) de manière à éviter la chute de la vis de serrage (15) hors du canal de guidage (24) et à ce que la position de montage du conducteur de connexion soit en outre représentée par celui-ci.
